# EUROPÄISCHE PATENTSCHRIFT

(11) **EP 0 311 819 B1**
(45) Veröffentlichungstag und Bekanntmachung des Hinweises auf die Patenterteilung: **01.04.1992**
(21) Anmeldenummer: 88115448.8
(22) Anmeldetag: 21.09.1988
(51) Int. Cl.: B25B 1/24

(54) **Niederzugsbacke**
Hold-down jaw
Mâchoire de serrage vers le bas

(30) Priorität: 14.10.1987 DE 3734780
(43) Veröffentlichungstag der Anmeldung: 19.04.1989
(73) Patentinhaber: Meywald, Günter, D-34454 Arolsen (DE)
(72) Erfinder: Meywald, Günter, D-34454 Arolsen (DE)
(74) Vertreter: Patentanwälte Rehberg + Hüppe

(56) Entgegenhaltungen:
- DE-B- 1 292 099
- FR-A- 1 447 717
- GB-A- 674 063
- US-A- 2 770 990

## Beschreibung

Die Erfindung bezieht sich auf eine Niederzugsbacke zum Einsetzen in Schraubstöcke mit einer Lagerbacke, einer Klemmbacke und mit zwischen der Lagerbacke und der Klemmbacke wirkenden Rückstellfedern, wobei die Klemmbacke an der Lagerbacke um eine horizontale, im oberen Bereich der Lagerbacke angeordnete Schwenkachse schwenkbar gelagert ist und auf ihrer einem Werkstück zugekehrten Seite eine Anlagefläche aufweist, die beim die Klemmbacke an der Lagerbacke um eine horizontale, im oberen Bereich der Lagerbacke angeordnete Schwenkachse schwenkbar gelagert ist und auf ihrer einem Werkstück zugekehrten Seite eine Anlagefläche aufweist, die beim Aufbringen der Spannkraft eine Schwenkbewegung in Richtung auf eine Anlagefläche für das Werkstück ausführt. Beim Spannen von Werkstücken mit mehr oder weniger rechteckigem Querschnitt wird in einem Schraubstock im wesentlichen eine horizontal wirkende Spannkraft auf das Werkstück aufgebracht, wobei dabei die Klemmbacken am Werkstück angreifen, die wiederum horizontal geführt sind. Ein Schraubstock weist darüberhinaus eine Auflagefläche für das Werkstück auf und es wird seit jeher angestrebt, beim Spannen des Werkstücks auch einen Niederzug auf das Werkstück auszuüben, d. h. das Werkstück in vertikaler Richtung von oben nach unten auf die Auflagefläche zu pressen.

Eine gattungsgemäße Niederzugsbacke ist aus der US-A-2 770 990 bekannt. Die dortige Klemmbacke weist eine Anlagefläche auf, die in der Höhe nur wenig ausgedehnt ist. Beim Aufbringen der Spannkraft schwenkt die Klemmbacke derart auf die Auflagefläche für das Werkstück zu, daß die Anlagefläche eine Abwärtsbewegung durchführt, die nahezu vertikal erfolgt, da der horizontale Abstand zwischen der Anlagefläche und der Schwenkachse relativ groß ausgebildet ist. Durch diese Abwärtsbewegung der Anlagefläche wird das Werkstück auf die Auflagefläche niedergezogen. Durch die geringe Ausdehnung der Anlagefläche ist ein sicherer Halt bei hohen Werkstücken nicht gewährleistet. Es besteht vielmehr die Gefahr, daß ein solches hohes Werkstück um eine Achse parallel zur Auflagefläche kippen kann, wobei ausgesprochen ungünstige Hebelverhältnisse auftreten. Wenn die Anlageflächen in der Höhe nicht genau aufeinander abgestimmt sind, besteht weiterhin die Gefahr, daß beim Klemmen ein Drehmoment auf das Werkstück ausgeübt wird. Bei dieser bekannten Niederzugsbacke werden Federn eingesetzt, die auf das Gewicht der Klemmbacke abgestimmt sind, die genügend steif sind, um Druck über die Klemmbacken während der Niederzugsbewegung auf das Werkstück zu übertragen und die in ihrer Bewegung begrenzt sind.

Eine aus der DE-PS 910 280 bekannte Niederzugsbacke weist eine Lagerbacke und eine Klemmbacke auf, wobei zwischen Lagerbacke und Klemmbacke eine schiefe Ebene vorgesehen ist, die derart ausgebildet und angeordnet ist, daß die am Werkstück mit parallelen und vertikal angeordneten Spannflächen angreifenden Klemmbacken beim Aufbringen der Spannkraft eine gewisse Bewegung nach unten in Richtung auf die Auflagefläche für das Werkstück ausüben und dadurch den Niederzug herbeiführen. Die Klemmbacken werden während dieses Vorgangs parallel zu sich selbst schräg nach unten verschoben. In Verbindung mit der schiefen Ebene sind Rückstellfedern vorgesehen, die bei Wegnahme der Spannkraft die Klemmbacken wieder in ihre Ausgangsstellung an den Lagerbacken führen. Diese Rückstellfedern sind oft vergleichsweise schwach dimensioniert. Um starke Federkräfte anwenden zu können, wird die Rückstellung der Klemmbacken durch einen Anschlag begrenzt. Bei der mechanischen Bearbeitung eines Werkstücks im Schraubstock werden oft Kühlmittel eingesetzt, die dann auch über den Schraubstock und die Spannbacke sowie die Lagerbacke herabfließen. Diese Kühlmittel neigen zum Verkleben der schiefen Ebene, so daß die Rückstellfedern nicht mehr in der Lage sind, die Ausgangsstellung herbeizuführen. In einem solchen Zustand kann das Werkstück nur noch horizontal gespannt werden und ein Niederzug entfällt. Für die ordnungsgemäße Funktion ist es somit erforderlich, die schiefe Ebene zwischen Lagerbacke und Klemmbacke sauberzuhalten und zu ölen. Eine gute Funktion erfordert somit entsprechende Wartung. Auch die Anordnung einer die Führungsfläche an der schiefen Ebene abdeckende Dichtung wirkt diesen Nachteilen entgegen. Bei hohen Spanndrücken verformt sich der Rahmen des Schraubstocks im elastischen Bereich. Dadurch geht die Parallelität der Spannflächen der Klemmbacken verloren und das Werkstück wird vergleichsweise unten, also im Bereich der Auflagefläche, horizontal gespannt, während es im oberen Bereich wenig oder gar nicht gehalten ist. Auch der Niederzug geht dabei ganz oder teilweise verloren.

Zum Spannen von Werkstücken mit unregelmäßig verlaufender Oberfläche, insbesondere bei trapezförmigem Querschnitt, ist es bekannt, Pendelbacken einzusetzen. Dabei ist eine ebene Klemmbacke um eine Achse am Schraubstock pendelnd aufgehängt, d. h. sie legt sich an das Werkstück, je nach dessen schräger Oberfläche während des Spannvorgangs an. In der Regel kommt dabei nur eine horizontal wirkende Spannkraft zur Auswirkung. Ein Niederzug ist nicht beabsichtigt und stellt sich allenfalls zufällig ein, wenn die Werkstückoberfläche zufällig entsprechend geformt ist.

Weiterhin sind Rollen-Niederzugsbacken bekannt, die eine zweiteilige Backe aufweisen. Der Teil der Backe, der dem Werkstück abgekehrt ist, trägt eine schiefe Ebene. Der Teil der Backe, der dem Werkstück zugekehrt ist, ist mit einer auf ihm gelagerten Rolle ausgestattet, die gleichzeitig am Werkstück wie auch an der schiefen Ebene angreift. Solche Rollen-Niederzugsbacken dienen dem Spannen von Werkstücken mit Winkelfedern. Während des Spannvorgangs rollt die Rolle an der schiefen Ebene und gleichzeitig am Werkstück abwärts. Da die Drehrichtung der Rolle durch die schiefe Ebene vorgegeben ist, wird auch ein entsprechender Niederzug erreicht.

Diese bekannten Spannbacken können entweder direkt bei der Ausstattung eines Schraubstocks eingesetzt und damit verwendet werden. Es ist aber auch möglich, diese Backen so auszubilden, daß sie nachträglich in einen Schraubstock mit dort vorhandenen Spannbacken eingesetzt bzw. an diesen eingehängt werden können.

Der Erfindung liegt die Aufgabe zugrunde, eine Niederzugsbacke der eingangs beschriebenen Art so zu gestalten, daß auch bei hohen Spanndrücken eine flächige Anlage der Klemmbacken am Werkstück erfolgt und somit ein sicheres Ausrichten und Einspannen des Werkstücks auch dann erreicht wird, wenn sich der Rahmen des Schraubstocks elastisch verformt. Dabei soll nach wie vor ein entsprechender Niederzug wirksam sein.

Erfindungsgemäß wird dies dadurch erreicht, daß die Anlagefläche in eine parallel zu der Schwenkachse verlaufende Spannkante, die unterhalb einer durch die Schwenkachse festgelegten Horizontalebene angeordnet ist, eine sich nach oben anschließende ebene Spannfläche und eine sich nach unten erstreckende, mit dem Werkstück zunächst zur Anlage kommende Freifläche unterteilt ist, daß als Anschlag zur Begrenzung des Auffederns der Spannfedern eine Schraube vorgesehen ist, die zwischen Klemmbacke und Lagerbacke angeordnet ist, und daß die Rückstellfedern als Spannfedern im Bereich der Freifläche angeordnet und damit zur Aufnahme der Spannkräfte im elastischen Bereich ausgebildet sind. Durch die Dreiteilung der Anlagefläche der Klemmbacke wird das Werkstück während des gesamten Einspannvorgangs sicher ausgerichtet und geführt. Die Freiflächen zweier gegenüberliegender Klemmbacken richten das Werkstück aus, bevor überhaupt Spannkraft aufgebracht ist. Die Spannkanten ziehen das Werkstück in Richtung der Auflagefläche nieder. Während des Niederziehens ist nru die Auflagefläche von ausrichtender Bedeutung. Nach dem Niederziehen halten die Spannflächen das Werkstück großflächig fest, wobei die Größe der zuletzt durch die Spannkanten ausgeübten Niederzugskraft konserviert wird und das gesamte Werkstück gemäß seiner vertikal verlaufenden Begrenzungsflächen wiederum eine Ausrichtung erfährt. Die neue Niederzugsbacke kann vorteilhaft sehr kompakt gebaut werden. Durch die großflächige Anlage der Spannflächen wird nur ein begrenzter Druck auf das Werkstück ausgeübt. Dadurch wird einer Beschädigung des Werkstücks auch bei großen Spannkräften vorgebeugt. Die Spannflächen sind gegenüber dem Stand der Technik bei der neuen Niederzugsbacke deutlich höher angeordnet. Kräfte, die auf das Werkstück bei seiner Bearbeitung eingreifen, werden so bei günstigeren Hebelverhältnissen abgefangen. Der geringe Umfang der Abwärtsbewegung während des Aufbringens der Niederzugskraft führt dazu, daß die Freiflächen sinnvollerweise derart ausgebildet sind, daß sie nur leicht gegen die Spannflächen verkippt sind. Winkel zwischen den beiden Flächen werden typischerweise nur um etwa 2° von 180° abweichen. Durch diese Anordnung der Freifläche gegenüber der Spannfläche wird auch die Ausformung der Spannkante mitbestimmt. Da die Spannkante relativ stumpf ausfällt, können auch dadurch Beschädigungen des Werkstücks vermieden werden.

Die neue Niederzugsbacke spannt bewußt in zwei Bereichen, und zwar zunächst im elastischen Bereich und sodann nach Aufbrauch der Kräfte der Spannfedern starr. Während im elastischen Bereich nur die Spannkante bzw. Spannfläche am Werkstück angreift, kommt nach Aufbrauch der Kraft und des Weges der Spannfedern die sich an die Spannkante bzw. Spannfläche anschließende ebene Spannfläche an dem Werkstück zur Anlage. Zu diesem Zeitpunkt hat sich der Niederzug bereits entsprechend ausgewirkt und bleibt auch weiterhin beim starren Spannen erhalten. Die ebene Spannfläche kommt an dem Werkstück bei entsprechendem rechteckigem Querschnitt flächig zur Anlage. Damit wird ein definierter Niederzug im elastischen Bereich herbeigeführt, der im starren Bereich des Spannens erhalten bleibt. Die Spannfedern sind erheblich kräftiger und größer dimensioniert als Rückstellfedern, um ganz bewußt einen elastischen Spannbereich herbeizuführen, der für den Niederzug erforderlich ist. Mit der stärkeren Dimensionierung der Spannfedern wird eine wesentlich höhere Betriebssicherheit erreicht. Die klebende Eigenschaft des Kühlmittels kann sich auch ohne Anordnung einer Dichtung nicht mehr negativ auswirken. Auch die bei der Bearbeitung notwendigerweise anfallenden Späne stören nicht. Die Freifläche muß so angeordnet und ausgebildet sein, daß sie auch während des starren Spannens am Werkstück nicht zur Anlage kommt. Die Spannkante oder Spannfläche, die auch als Kurve ausgebildet sein kann, ist unterhalb einer durch die Schwenkachse festgelegten Horizontalebene vorgesehen. Dann schließt sich die ebene Spannfläche nach oben an, was insofern vorteilhaft ist, als das Werkstück relativ weit oben, also entfernt von der Auflagefläche am Schraubstock, gespannt wird.

Zur Bildung der horizontalen Schwenkachse zwischen Lagerbacke und Klemmbacke können ein im Querschnitt halbrunder Fortsatz an der einen Backe und eine entsprechende Nut an der anderen Backe vorgesehen sein. Eine solche Ausbildung gestattet die Übertragung erheblicher Kräfte, wie sie im Bereich des starren Spannens insbesondere erforderlich sind.

Die Spannfedern sind zweckmäßig in ihrer Kraft einstellbar ausgebildet, um den Übergangspunkt vom elastischen zum starren Spannen festzulegen bzw. einstellen zu können.

Die Lage der Spannkante oder Spannfläche ist relativ zu der Schwenkachse auf die Lage und Dimensionierung der Spannfedern abgestimmt. Auch hier gilt das Hebelgesetz. Bevorzugt können die Spannfedern als Tellerfedern ausgebildet sein, wobei sich bei kleinem Platzbedarf relativ große Spannkräfte im elastischen Bereich verwirklichen lassen. Aber auch zylindrisch gewickelte Schraubenfedern sind durchaus einsetzbar.

Die Erfindung wird anhand eines bevorzugten Ausführungsbeispiels der Niederzugsbacke weiter beschrieben. Die Figur zeigt eine Seitenansicht der wesentlichen Teile eines Schraubstocks mit Niederzugsbacken.

In der Figur sind die für die Erfindung wesentlichen Teile eines Schraubstocks 1 dargestellt, der einen Rahmen 2 aufweist, auf oder in welchem eine Auflagefläche 3 für ein gestrichelt angedeutetes Werkstück 4 gebildet ist. An dem Rahmen 2 sind übliche vorhandene Spannbacken 5 geführt gelagert, die durch einen nicht dargestellten Antrieb im Sinne des Spannens aufeinander zu bzw. zum Öffnen des Schraubstocks auseinanderbewegt werden können. Diese Spannbacken 5 sind dann vorhanden, wenn ein solcher Schraubstock mit den neuen Niederzugsbacken nachgerüstet werden soll. Es ist natürlich auch möglich, den Schraubstock 1 ohne diese Spannbacken 5 und von vornherein mit den neuen Niederzugsbacken auszustatten.

Die neuen Niederzugsbacken weisen je eine Lagerbacke 6 und eine Klemmbacke 7 auf. Die Lagerbacken 6 besitzen etwa rechteckigen Querschnitt. An ihnen ist eine Schwenkachse 8 verwirklicht, um welche die Klemmbacken 7 relativ zu den Lagerbacken 6 in einem meist kleinen Winkel schwenken können. Die Klemmbacken 7 besitzen auf ihrer dem Werkstück 4 zugekehrten Seite eine nichtebene Oberfläche, die sich im einzelnen aus einer Spannkante 9, einer nach der einen Seite anschließenden ebenen Spannfläche 10 und einer nach der anderen Seite anschließenden Freifläche 11 zusammensetzt. Die Spannkante 9 kann natürlich auch flächig ausgebildet sein, also in Form einer Spannfläche oder Spannkurve, die sich über eine gewissen Bereich in vertikaler Richtung erstreckt. Wesentlich ist, daß diese Spannkante bzw. Spannfläche 9 nach der einen Seite in die ebene Spannfläche 10 und nach der anderen Seite in die Freifläche 11 übergeht. Die Anordnung ist dabei so getroffen, daß die ebene Spannfläche 10 mit der Freifläche 11 nicht fluchtet, sondern zwischen beiden ein von 180° abweichender Winkel aufgespannt wird, der bei dem Ausführungsbeispiel der Figur auf der dem Werkstück zugekehrten Seite größer ist.

Zwischen jeder Lagerbacke 6 und zugehöriger Klemmbacke 7 sind Spannfedern 12 angeordnet und eingeschaltet, deren Kraft die Spannkraft im elastischen Bereich bestimmt. Weiterhin ist eine Schraube 13 zwischen Lagerbacke 6 und Klemmbacke 7 vorgesehen, die einen Anschlag für das Auffedern der Spannfedern 12 bildet, der einstellbar ist. Auf diese Art und Weise kann die Klemmbacke 7 im elastischen Spannbereich eingestellt werden.

Die Figur zeigt die Relativlage der Teile, wenn zu Zwecken des Spannens das Werkstück 4 auf die Auflagefläche 3 aufgelegt ist und sich die Klemmbacken 7 soweit genähert haben, daß sie mit der Spannkante 9 (und - je nach Einstellung der Schraube 13 - auch gleichzeitig mit den Freiflächen 11) an dem Werkstück 4 zur Anlage kommen. Bei weiterer Annäherung der Klemmbacken 7 aufeinander zu bzw. an dem Werkstück 4 wird zunächst der elastische Spannbereich durchlaufen, bei welchem der Federweg der Spannfedern 12 aufgezehrt wird. Dabei schwenkt die Klemmbacke 7 um die Schwenkachse 8. Es ist ersichtlich, daß die Spannkante 9 unterhalb einer durch die Schwenkachse 8 festgelegten Horizontalebene 14 angeordnet ist, so daß die Spannkante 9 sich auf einem entsprechenden Kreisbogen bewegt, der nach unten gerichtet ist, so daß der gewünschte Niederzug während des elastischen Spannens eintritt. Das Werkstück wird also hier bereits auf die Auflagefläche 3 am Rahmen 2 gepreßt, wobei natürlich auch gleichzeitig die horizontale Spannkraft aufgebracht wird. Ist der Spannweg der Spannfedern 12 aufgebraucht, dann findet der Übergang des Spannens aus dem elastischen in den starren Bereich statt, d. h. es kann noch weiter und noch kräftiger gespannt werden. Gleichzeitig ist bei diesem Übergang die ebene Spannfläche 10 jeder Klemmbacke 7 an dem Werkstück 4 zur Anlage gekommen, während sich im Laufe des elastischen Spannens die Freifläche 11 von dem Werkstück zunehmend entfernt hat. Lediglich die Spannkante 9 bleibt während des gesamten Spannens an dem Werkstück 4 in Anlage. Der Angriff der ebenen Spannfläche 10 ist aber durchaus erwünscht, weil hierdurch das Werkstück 4 im oberen Bereich festgehalten wird und die Kraftübertragung im starren Spannbereich über eine vergleichsweise große Fläche erfolgt. Da die ebene Spannfläche 10 auch etwas schrägstehend zur Vertikalen angeordnet ist, kann hierdurch dem elastischen Auffedern des Rahmens 2 bei diesen hohen Spanndrücken im starren Bereich entgegengewirkt werden.

Beim Lösen der Spannkraft verläuft der Vorgang in umgekehrter Reihenfolge, und zwar so, bis letztlich die Spannfedern 12 wieder ihre maximale Ausdehnung, so wie sie durch die Schraube 13 eingestellt ist, einnehmen. Der Niederzug wird aufgehoben und das Werkstück 4 kommt frei. Damit sind aber gleichzeitig die Klemmbacken 7 wieder in der Ausgangsstellung, also bereit zur Aufnahme und zum Spannen eines Werkstücks 4.

### Bezugszeichenliste:

- 1 =: Schraubstock
- 2 =: Rahmen
- 3 =: Auflagefläche
- 4 =: Werkstück
- 5 =: Spannbacke
- 6 =: Lagerbacke
- 7 =: Klemmbacke
- 8 =: Schwenkachse
- 9 =: Spannkante
- 10 =: ebene Spannfläche
- 11 =: Freifläche
- 12 =: Spannfeder
- 13 =: Schraube
- 14 =: Horizontalebene

## Patentansprüche

1. Niederzugsbacke zum Einsetzen in Schraubstöcke mit einer Lagerbacke, einer Klemmbacke und mit zwischen der Lagerbacke und der Klemmbacke wirkenden Rückstellfedern, wobei die Klemmbacke an der Lagerbacke um eine horizontale, im oberen Bereich der Lagerbacke angeordnete Schwenkachse schwenkbar gelagert ist und auf ihrer einem Werkstück zugekehrten Seite eine Anlagefläche aufweist, die beim Aufbringen der Spannkraft eine Schwenkbewegung in Richtung auf eine Auflagefläche für das Werkstück ausführt, dadurch gekennzeichnet, daß die Anlagefläche in eine parallel zu der Schwenkachse verlaufende Spannkante (9), die unterhalb einer durch die Schwenkachse festgelegten Horizontalebene angeordnet ist, eine sich nach oben anschließende ebene Spannfläche (10) und eine sich nach unten erstreckende, mit dem Werkstück zunächst zur Anlage kommende Freifläche (11) unterteilt ist, daß als Anschlag zur Begrenzung des Auffederns der Spannfedern eine Schraube (13) vorgesehen ist, die zwischen Klemmbacke (7) und Lagerbacke (6) angeordnet ist, und daß die Rückstellfedern als Spannfedern (12) im Bereich der Freifläche (11) und damit zur Aufnahme der Spannkräfte im elastischen Bereich ausgebildet sind.

2. Niederzugsbacke nach Anspruch 1, dadurch gekennzeichnet, daß zur Bildung der horizontalen Schwenkachse (8) zwischen Lagerbacke (6) und Klemmbacke (7) ein im Querschnitt halbrunder Fortsatz an der einen Backe und eine entsprechende Nut an der anderen Backe vorgesehen sind.

3. Niederzugsbacke nach Anspruch 1 oder 2, dadurch gekennzeichnet, daß die Spannfedern (12) in ihrer Kraft einstellbar ausgebildet sind.

4. Niederzugsbacke nach Anspruch 1 bis 3, dadurch gekennzeichnet, daß die Lage der Spannkante (9) oder Spannfläche relativ zu der Schwenkachse (8) auf die Lage und Dimensionierung der Spannfedern (12) abgestimmt ist.

5. Niederzugsbacke nach Anspruch 1 bis 4, dadurch gekennzeichnet, daß die Spannfedern (12) als Tellerfedern ausgebildet sind.

## Claims

1. Pulling-down jaw for use in vices having a bearing jaw, a clamping jaw and having restoring springs acting between the bearing jaw and the clamping jaw, the clamping jaw being mounted on the bearing jaw so as to swivel about a horizontal swivel axis arranged in the upper region of the bearing jaw and having on its side facing a work piece a contact face which, when the gripping force is applied, carries out a swivel movement in the direction of a support surface for the work piece, characterised in that a contact face is divided into a gripping edge (9) which runs parallel to the swivel axis and is arranged below a horizontal plane defined by the swivel axis, an upwardly adjoining plane gripping face (10) and a downwardly extending free face (11) initially abutting the work piece, in that a screw (13) which is arranged between clamping jaw (7) and bearing jaw (6) is provided as a stop for limiting the springing back of the gripping springs, and in that the restoring springs are constructed as gripping springs (12) in the region of the free face (11) and are thus constructed to received the gripping forces in the elastic region.

2. Pulling-down jaw according to Claim 1, characterised in that, for the purpose of forming the horizontal swivel axis (8) between bearing jaw (6) and clamping jaw (7), an extension with semicircular cross-section is provided on one jaw and a corresponding groove is provided on the other jaw.

3. Pulling-down jaw according to Claim 1 or 2, characterised in that the gripping springs (12) are constructed so as to have adjustable force.

4. Pulling-down jaw according to Claim 1 to 3, characterised in that the position of the gripping edge (9) or gripping face relative to the swivel axis (8) is matched to the position and dimensioning of the gripping springs (12).

5. Pulling-down jaw according to Claim 1 to 4, characterised in that the gripping springs (12) are constructed as disc springs.

## Revendications

1. Mors d'étau à effet de traction vers le bas, destiné à être inséré dans des étaux ayant un mors d'appui, un mors de serrage et des ressorts de rappel agissant entre le mors d'appui et le mors de serrage, le mors de serrage étant monté pivotant sur le mors d'appui autour d'un axe de pivotement disposé dans la région supérieure du mors d'appui, et présentant sur sa face tournée vers une pièce à usiner une surface de contact qui exécute, lors de l'application de la force de serrage, un mouvement pivotant en direction d'une surface de pose pour la pièce,
**caractérisé** en ce que la surface de contact est divisée en une arête de serrage (9) s'étendant parallèlement à l'axe de pivotement, disposée en dessous d'un plan horizontal déterminé par l'axe de pivotement, une surface plane de serrage (10) se raccordant vers le haut, et une surface libre (11) s'étendant vers le bas et venant en premier lieu en contact avec la pièce à usiner; en ce qu'il est prévu comme butée pour limiter la course élastique des ressorts de serrage une vis (13) disposée entre le mors de serrage (7) et le mors d'appui (6), et en ce que les ressorts de rappel sont agencés sous la forme de ressorts de serrage (12) dans la région de la surface libre (11) et sont ainsi agencés pour absorber les forces de serrage dans le domaine élastique.

2. Mors d'étau à effet de traction vers le bas, selon la revendication 1, caractérisé en ce qu'il est prévu, pour former l'axe horizontal de pivotement (8) entre le mors d'appui (6) et le mors de serrage (7), un bourrelet de section semi-circulaire sur un des mors et une rainure correspondante sur l'autre mors.

3. Mors d'étau à effet de traction vers le bas, selon la revendication 1 ou 2, caractérisé en ce que les ressorts de serrage (12) ont leur force réglable.

4. Mors d'étau à effet de traction vers le bas, selon les revendications 1 à 3, caractérisé en ce que la position de l'arête de serrage (9) ou de la surface de serrage par rapport à l'axe de pivotement (8) est coordonnée avec la position et le dimensionnement des ressorts de serrage (12).

5. Mors d'étau à effet de traction vers le bas, selon les revendications 1 à 4, caractérisé en ce que les ressorts de serrage (12) sont sous la forme de rondelles Belleville.
